# EUROPÄISCHE PATENTSCHRIFT

(11) **EP 0 368 234 B1**
(45) Veröffentlichungstag und Bekanntmachung des Hinweises auf die Patenterteilung: **01.03.1995**
(21) Anmeldenummer: 89120584.1
(22) Anmeldetag: 07.11.1989
(51) Int. Cl.: B21D 1/02, B21C 47/16

(54) **Vorrichtung zum Geraderichten von zu Spulen aufgewickeltem Bandmaterial und zur Einführung desselben in den Vorschub einer Weiterverarbeitungsmaschine**
Apparatus for straightening coiled strip material and for inserting the same into the feeding means of a processing machine
Appareil pour le redressage de bandes enroulées et pour leur introduction dans les moyens d'avancement d'une machine de traitement

(30) Priorität: 07.11.1988 DE 8813909 U
(43) Veröffentlichungstag der Anmeldung: 16.05.1990
(73) Patentinhaber: MASCHINENBAU FECKER GMBH, D-57427 Attendorn (DE)
(72) Erfinder: Fecker, Eugen, D- 5952 Attendorn (DE)
(74) Vertreter: Spalthoff, Adolf, Dipl.-Ing.

(56) Entgegenhaltungen:
- DE-A- 2 748 613
- DE-A- 2 811 418
- US-A- 4 047 416

## Beschreibung

Die Erfindung betrifft eine Vorrichtung zum Geraderichten von zu Spulen aufgewickeltem Bandmaterial und zur Einführung desselben in den Vorschub einer Weiterverarbeitungsmaschine nach dem Oberbegriff des Patentanspruchs 1.

Aus der DE-A- 28 11 418 ist eine derartige Vorrichtung bekannt, bei das Richtwerk in Bandvorschubrichtung zwischen dem Abwickler und der Weiterverarbeitungsmaschine verfahrbar ist. Hierzu besitzt das Richtwerk ein Fahrwerk, welches auf einer an einer Plattform vorgesehenen Führungseinrichtung hin und her bewegbar ist. Des weiteren ist bei der bekannten Vorrichtung ein Einführungskeil vorgesehen, mittels dem sicherstellbar ist, daß der Bandanfang in den Eingangsbereich des Richtwerks gerät.

Durch die Anordnung des Fahrwerks und insbesondere der Führungseinrichtung unterhalb des Richtwerks wird im Falle der bekannten Vorrichtung der für die Einstellung der Bandschlaufe zur Verfügung stehende Raum eingeschränkt. Durch den Einführungskeil kann zwar sichergestellt werden, daß der Bandanfang in den Eingangsbereich des Richtwerks gelangt, eine Anpassung der Richtwerkstellung an die Ausgestaltung des Bandanfangs ist damit jedoch nicht möglich.

Der Erfindung liegt die Aufgabe zugrunde, die gattungsgemäße Vorrichtung derart weiterzubilden, daß zum einen eine optimale Anpassung der Richtwerkstellung an den jeweiligen Bandanfang möglich ist und daß zum anderen der für die Bandschlaufeneineinstellung zur Verfügung stehende Raum vergrößert ist.

Diese Aufgabe wird erfindungsgemäß durch die im Patentanspruch 1 angegebenen Merkmale gelöst. Durch die Aufhängung des Richtwerks an einer oder mehreren Führungen wird sichergestellt, daß der unterhalb des Richtwerks vorhandene Raum, welcher zur Bandschlaufeneinstellung benötigt wird, möglichst groß ist. Durch die verschwenkbare Ausgestaltung der Führung bzw. der Führungen wird darüber hinaus gewährleistet, daß das Richtwerk als solches so positionierbar ist, daß der Bandanfang optimal von ihm aufgenommen werden kann.

Vorzugsweise sind der Abwickler und das Richtwerk auf einer gemeinsamen Plattform od. dgl. angeordnet. Diese Plattform wird unmittelbar vor den Vorschub der Weiterverarbeitungsmaschine gesetzt, so daß die Bandanfangübergabe in den Vorschub derselben ohne Zwischenordnung besonderer Hilfsaggregate möglich ist.

Das Richtwerk ist mit seinem oberen Teil an der Führung bzw. den Führungen aufgehängt, während sich in seinem unteren Teil die Richtwalzen sowie ggf. die Einziehrollen befinden oder umgekehrt. Der obere Teil trägt ebenfalls den Antrieb für das Verfahren des Richtwerkes.

Der die Richtrollen sowie ggf. die Einzugrollen enthaltende Teil des Richtwerkes ist an dessen der Führung bzw. den Führungen zugeordnetem Teil angeflanscht, so daß die unterschiedlichsten Richtköpfe Verwendung finden können.

Nach einem weiteren Merkmal der Erfindung ist bzw. sind das abwicklerseitige Ende der Führung bzw. die abwicklerseitigen Enden der Führungen mittels mindestens eines Stellgliedes am Abwickler angelenkt. Das weiterverarbeitungsmaschinenseitige Ende der Führung bzw. die weiterverarbeitungsmaschinenseitigen Enden der Führungen ist bzw. sind an einer oder mehreren Stützen schwenkbar angebracht, so daß bei Betätigung des Stellgliedes bzw. der Stellglieder die Führung bzw. Führungen eine Schwenkbewegung um die horizontale Achse an der Stütze bzw. den Stützen ausführen.

Die Führung kann von einem I-Profil-Träger gebildet sein, welcher mit einer Zahnstange ausgerüstet ist, die mit einem Antriebsritzel des Richtwerkes kämmt. Es ist jedoch auch möglich, das Richtwerk mittels eines Spindelantriebes/Hydrozylindern usw. zu verfahren.

An dem Richtwerk ist abwicklerseitig ein frei vorragendes Greiferbackenpaar vorgesehen, wobei die Anstellwinkel der oberen und/oder unteren Greiferbacke getrennt einstellbar sind. Das Greiferbackenpaar dient dem Erfassen des Bandanfanges der auf dem Abwickler befindlichen Spule sowie der Übernahme an das Richtwerk im Zusammenwirken mit dem Antrieb des Abwicklers. Außerdem wird durch das Betätigen des Greiferbackenpaares ein Begradigen des Bandanfanges vor der Übernahme in das Richtwerk bewirkt. Das Richtwerk weist einen Getrieberegelmotor auf, dessen Geschwindigkeit stufenlos einstellbar ist.

Ein Ausführungsbeispiel der Erfindung ist an Hand der Zeichnung näher erläutert, und zwar zeigt diese eine Seitenansicht einer Baueinheit von Abwickler und Richtwerk.

Mit 1 ist der an sich bekannte Abwickler bezeichnet, der in herkömmlicher Weise ausgeführt und auf einer Plattform 2 angeordnet ist. Auf der Aufspanneinrichtung 3 des Abwicklers 1 befindet sich eine Spule 4 aus aufgewickeltem Bandmaterial. Der Bandanfang wird durch die Andruckrolle 5 auf der darunter befindlichen Windung gehalten.

Das Richtwerk 6 ist zwischen dem Abwickler 1 und dem nicht weiter dargestellten, herkömmlich ausgebildeten Vorschub einer Weiterverarbeitungsmaschine, beispielsweise einer Presse, verfahrbar ausgeführt. Im dargestellten Ausführungsbeispiel ist das Richtwerk 6 an einer Führung 7 aufgehängt, welche von einem I-Profil-Träger gebildet ist. Das Richtwerk 6 ist mit seinem oberen Teil 8 an der Führung 7 aufgehängt. In seinem unteren Teil 9 befinden sich die Richtrollen sowie die Einzugrollen. Das eigentliche Richtwerk mit Richtrollen und Einzugrollen ist ebenfalls herkömmlich ausgeführt.

Die Führung 7 ist an ihrem abwicklerseitigen Ende 10 mittels eines Stellgliedes 11, beispielsweise in Form einer Zylinder-Kolben-Einheit oder eines Spindeltriebes, heb- und senkbar ausgebildet und am Abwickler 1 angelenkt. Das weiterverarbeitungsmaschinenseitige Ende 12 ist an einer Stütze 13 in einem Lagerbock 14 derselben um eine horizontale Achse schwenkbar angebracht. Die Stütze 13 befindet sich ebenfalls auf der Plattform 2.

Die Führung 7 ist mit einer Zahnstange ausgerüstet, die mit einem Antriebsritzel des Richtwerkes 6 kämmt, was der besseren Übersichtlichkeit halber nicht dargestellt ist.

An dem Richtwerk 6 ist abwicklerseitig ein frei vorragendes Greiferbackenpaar 15 vorgesehen, welches maulartig ausgeführt ist. Das Öffnen und Schließen der Greiferbacken erfolgt über Stellglieder 16, z.B. in Form von Zylinder-Kolben-Einheiten, Schneckenantrieben od.dgl. Der Anstellwinkel der oberen und unteren Greiferbacke ist getrennt einstellbar.

Die Arbeitsweise der erfindungsgemäßen Vorrichtung ist wie folgt:
In der in der Figur dargestellten Position des Richtwerkes 6, d.h. also sowohl in bezug auf den Abwickler 1 als auch hinsichtlich seiner Höhenlage, ergibt sich eine optimale Übernahmelage für den Bandanfang durch das Richtwerk 6, welcher durch die Andruckrolle 9 am Arm 17 niedergehalten wird. Durch Betätigen des Antriebs des Abwicklers 1 wird der Bandanfang zwischen die geöffneten Backen des Greiferbackenpaares 15 geschoben. Durch Öffnen und Schließen derselben erfolgt eine Begradigung des Bandanfanges. In geöffneter Stellung des Greiferbackenpaares 15 erfolgt dann über den Antrieb des Abwicklers 1 der Vorschub zwischen die ggf. vorhandenen Einzugrollen oder aber zwischen die Richtrollen. In geöffneter Stellung des Greiferbackenpaares 15 wird dann das Richtwerk 6 zum weiterverarbeitungsmaschinenseitigen Ende 12 der Führung 7 unter gleichzeitigem Vorschub über den Abwicklerantrieb verfahren. Sobald das Ende 12 und damit der dahinter befindliche Vorschub, beispielsweise einer Presse, erreicht ist, erfolgt die Bandanfangübergabe an den Vorschub der nachgeschalteten Weiterverarbeitungsmaschine. Sobald der Bandanfang in diese eingeführt ist, fährt das Richtwerk 6 zurück, und zwar in eine Zwischenstellung, die entsprechend der Blechdicke des zu richtenden Bandmaterials eine optimale Schlaufenbildung ergibt. Da die erfindungsgemäße Vorrichtung unterhalb der Führung 7 sowie dem Richtwerk 6 völlig frei ist, kann die Schlaufensteuereinheit immer in den Scheitelpunkt der Schlaufe gefahren werden.

Die Verschiebung des Richtwerkes 6 erfolgt mittels eines Getrieberegelmotors. Zur Regelmotorsteuerung findet ein Frequenzumrichter (sinus moduliert) Verwendung. Der Hochlauf, der Tieflauf sowie die Vorfahrgeschwindigkeit sind stufenlos regelbar, wobei der Motor mit einer Federdruckscheibenbremse versehen ist.

Die Bedienung erfolgt mittels einer Steuerflasche, die der Bediener während der Bandübergabe ständig in der Hand hält.

Die Steuerflasche, die in Bedienhöhe an einer Stromzuführungsschiene hängt, enthält alle Bedienelemente für das Richtwerk 6 sowie die Bandanfangtransportanlage.

Eine weitere Steuerflasche, die sich in der Nähe des Abwicklers befindet, enthält die Bedienelemente für den Abwickler sowie die hydraulisch betätigte Andruckrolle.

## Patentansprüche

1. Vorrichtung zum Geraderichten von zu Spulen aufgewickeltem Bandmaterial und zur Einführung desselben in den Vorschub einer Weiterverarbeitungsmaschine, bestehend aus einem Abwickler (1) und einem diesem nachgeordneten Richtwerk (6), welches mit Unter- und Oberrichtrollen sowie ggf. Einzugrollen ausgerüstet ist und zwischen Abwickler (1) und dem Vorschub der Weiterverarbeitungsmaschine, vorzugsweise einer Presse, verfahrbar ist, dadurch gekennzeichnet, daß das Richtwerk (6) an einer oder mehreren Führungen (7) aufgehängt ist, die an ihrem bzw. ihren abwicklerseitigen Ende (10) bzw. Enden heb- und senkbar und an ihrem bzw. ihren weiterverarbeitungsmaschinenseitigen Ende (12) bzw. Enden schwenkbar angebracht ist bzw. sind.

2. Vorrichtung nach Anspruch 1, dadurch gekennzeichnet, daß der Abwickler (1) und das Richtwerk (6) auf einer gemeinsamen Plattform (2) od.dgl. angeordnet sind.

3. Vorrichtung nach Anspruch 1 oder 2, dadurch gekennzeichnet, daß das Richtwerk (6) mit seinem oberen Teil (8) an der Führung (7) bzw. den Führungen aufgehängt ist und sich in seinem unteren Teil (9) die Richtrollen sowie ggf. die Einzugrollen befinden oder umgekehrt.

4. Vorrichtung nach einem der Ansprüche 1 bis 3, dadurch gekennzeichnet, daß der die Richtrollen sowie ggf. die Einzugrollen enthaltende Teil des Richtwerkes (6), an dessen der Führung (7) bzw. den Führungen zugeordnetem Teil angeflanscht ist.

5. Vorrichtung nach einem der Ansprüche 1 bis 4, dadurch gekennzeichnet, daß das abwicklerseitige Ende (10) der Führung (7) bzw. die abwicklerseitigen Enden der Führungen mittels mindestens eines Stellgliedes (11) am Abwickler (1) angelenkt ist bzw. sind.

6. Vorrichtung nach einem der Ansprüche 1 bis 5, dadurch gekennzeichnet, daß das weiterverarbeitungsmaschinenseitige Ende der Führung (7) bzw. die weiterverarbeitungsmaschinenseitigen Enden der Führungen an einer oder mehreren Stützen (13) schwenkbar angebracht ist bzw. sind.

7. Vorrichtung nach einem der Ansprüche 1 bis 6, dadurch gekennzeichnet, daß die Führung (7) von einem I-Profil-Träger gebildet ist, welcher mit einer Zahnstange ausgerüstet ist, die mit einem Antriebsritzel des Richtwerkes (6) kämmt.

8. Vorrichtung nach einem der Ansprüch 1 bis 6, dadurch gekennzeichnet, daß das Richtwerk (6) mittels eines Spindelantriebes, Hydrozylindern usw. verfahrbar ist.

9. Vorrichtung nach einem der Ansprüche 1 bis 8, dadurch gekennzeichnet, daß an dem Richtwerk (6) abwicklerseitig ein frei vorragendes Greiferbackenpaar (15) vorgesehen ist.

10. Vorrichtung nach Anspruch 9, dadurch gekennzeichnet, daß die Anstellwinkel der oberen und/oder unteren Greiferbacke getrennt einstellbar sind.

## Claims

1. Device for straightening strip material wound up to form coils and for introducing the strip material into the feed of a further processing machine, consisting of an unwinding device (1) and of a straightening mechanism (6) which is arranged downstream of the latter, which is equipped with lower and upper straightening rollers and optionally draw-in rollers and which can be moved between the unwinding device (1) and the feed of the further processing machine, preferably of a press, characterised in that the straightening mechanism (6) is suspended on one or more guides (7) which is/are mounted at its/their end (10) or ends, on the unwinding side, such that it/they can be raised or lowered and is/are mounted at its/their end (12) or ends at the further processing machine end such that it/they can pivot.

2. Device according to Claim 1, characterised in that the unwinding device (1) and the straightening mechanism (6) are disposed on a common platform (2) or the like.

3. Device according to Claim 1 or 2, characterized in that the upper part (8) of the straightening mechanism (6) is suspended on the guide (7) or the guides and the straightening rollers or optionally the draw-in rollers are located in its lower part (9) or vice versa.

4. Device according to any one of Claims 1 to 3, characterized in that the part of the straightening mechanism (6) which contains the straightening rollers and optionally the draw-in rollers is flanged on the part of the straightening mechanism associated with the guide (7) or guides.

5. Device according to any one of Claims 1 to 4, characterized in that the end (10) of the guide (7) on the unwinding side or the ends of the guides on the unwinding side is/are articulated by at least one adjusting member (11) on the unwinding device (1).

6. Device according to any one of Claims 1 to 5, characterized in that the end of the guide (7) on the further processing machine side or the ends of the guides on the further processing machine side is/are pivotably mounted on one or more supports (13).

7. Device according to any one of Claims 1 to 6, characterised in that the guide (7) is formed by an I-profile carrier member which is equipped with a toothed rack which meshes with a drive pinion of the straightening mechanism (6).

8. Device according to any one of Claims 1 to 6, characterised in that the straightening mechanism (6) can be moved by means of a spindle drive, hydrocylinders etc.

9. Device according to any one of Claims 1 to 8, characterised in that a freely projecting pair of gripper jaws (15) is provided on the unwinding side of the straightening mechanism (6).

10. Device according to Claim 9, characterised in that the setting angles of the upper and/or lower gripper jaws can be adjusted separately.

## Revendications

1. Dispositif pour redresser un matériau en bande continue enroulé en bobine et pour introduire celui-ci dans le dispositif d'amenage d'une machine de travail du matériau, comprenant un dévidoir (1) et placé derrière celui-ci, un redresseur (6) qui est équipé de rouleaux redresseurs inférieur et supérieur et éventuellement de rouleaux d'alimentation et peut être déplacé entre le dévidoir (1) et le dispositif d'amenage de la machine de travail, de préférence d'une presse, caractérisé par le fait que le redresseur (6) est monté sur une ou plusieurs glissières (7) qui, à leur extrémité (10) côté dévidoir peut/peuvent être soulevée(s) ou abaissée(s) et, à leur extrémité (12) côté machine de travail est/sont montée(s) pivotante(s).

2. Dispositif selon la revendication 1, caractérisé par le fait que le dévidoir (1) et le redresseur (6) sont montés sur une plateforme (2) ou analogue commune.

3. Dispositif selon la revendication 1 ou la revendication 2, caractérisé par le fait que le redresseur (6) est suspendu par sa partie (8) supérieure sur la glissière (7) ou sur les glissières et que les rouleaux redresseurs et le cas échéant les rouleaux d'alimentation se trouvent dans la partie (9) inférieure de celui-ci ou inversement.

4. Dispositif selon l'une des revendications 1 à 3, caractérisé par le fait que la partie du redresseur (6) qui porte les rouleaux redresseurs et le cas échéant les rouleaux d'alimentation est montée par brides la partie du redresseur associée à la glissière (7) ou aux glissières.

5. Dispositif selon l'une des revendications 1 à 4, caractérisé par le fait que l'extrémité (10) côté dévidoir de la glissière (7) ou les extrémités côté dévidoir des glissières est ou sont reliée(s) au dévidoir (1) à l'aide d'au moins un organe réglable (11).

6. Dispositif selon l'une des revendications 1 à 5, caractérisé par le fait que l'extrémité (10) côté machine de travail de la glissière (7) ou les extrémités côté côté machine de travail des glissières est ou sont montée(s) pivotantes sur un ou plusieurs support(s).

7. Dispositif selon l'une des revendications 1 à 6, caractérisé par le fait que la glissière (7) est formée d'une poutre à profil en I qui porte une crémaillère qui engrène avec un pignon d'entraînement du redresseur (6).

8. Dispositif selon l'une des revendications 1 à 6, caractérisé par le fait que le redresseur (6) peut être déplacé au moyen d'un mécanisme à vis, de vérins hydrauliques, etc.

9. Dispositif selon l'une des revendications 1 à 8, caractérisé par le fait qu'il est prévu sur le redresseur (6), côté dévidoir, une paire de mâchoires de pince (15) qui font saillie vers l'extérieur.

10. Dispositif selon la revendication 9, caractérisé par le fait que l'angle d'attaque des mâchoires supérieure et/ou inférieure est réglable séparément.
